# EUROPÄISCHE PATENTANMELDUNG

(11) **EP 0 710 805 A1**
(43) Veröffentlichungstag der Anmeldung: **08.05.1996**
(21) Anmeldenummer: 94117421.1
(22) Anmeldetag: 04.11.1994
(51) Int. Cl.: F24H 9/02

(54) **Wärmedämmeinrichtung sowie zugehöriges Dichtelement**

(71) Anmelder: KKW Kulmbacher Klimageräte-Werk GmbH, D-95326 Kulmbach (DE)
(72) Erfinder: Kaim, Leo, ing, D-96342 Stockheim (DE)
(74) Vertreter: Hosbach, Hans Ulrich

(57) **Zusammenfassung**

Die Wärmedämmeinrichtung weist plattenartige Formteile auf, die unter Bildung von Fugen (6, 7, 9) aneinandergesetzt sind. In die Fugen ist ein Dichtelement (8) eingelegt, das einen Kern aus hochdisperser Kieselsäure und einen den Kern umhüllenden Schlauch aus Glasseidefäden aufweist. Der Schlauch ist mit Einschnürungen versehen, so daß das Dichtelement abgewinkelt werden kann, um über Eck zusammenstoßende Fugen zu überbrücken.

## Beschreibung

Die Erfindung betrifft eine Wärmedämmeinrichtung, insbesondere für elektrische Speicherheizgeräte, bei der plattenartige Formteile aus wärmedämmendem Material unter Bildung von Fugen aneinandergesetzt sind. Ferner betrifft die Erfindung ein geeignetes Dichtelement für derartige Wärmedämmeinrichtungen.

Elektrische Speicherheizgeräte bestehen im wesentlichen aus einem aufheizbaren Speicherkern, der bedarfsweise mit einem Wärmeträgerfluid, z.B. Luft beaufschlagt wird, und einem umgebenden Gehäuse, wobei die Wärmedämmeinrichtung zwischen dem Speicherkern und dem Gehäuse angeordnet ist.

Neben dem speziellen Einsatzgebiet der elektrischen Speicherheizgeräte ist die Erfindung mit gleichen Vorteilen auch auf andere Heizgeräte anwendbar, bei denen vergleichbare Verhältnisse vorliegen. Verwiesen sei z. B. auf öl- oder gasbeheizte Brennkammern und Kessel, die einer Wärmeisolierung bzw. wärmeresistenten Dichtung bedürfen.

Die plattenartigen Formteile der Wärmedämmeinrichtung bestehen in der Regel aus relativ starrem Material. Dementsprechend ist es schwierig, diese Teile so zusammenzufügen, daß einerseits die Wärmeverluste minimiert werden und daß andererseits eine weitgehende Abdichtung für die den Speicherkern durchströmende Luft erzielt wird. Aus der Praxis ist es bekannt, die Kanten der Formteile so zu gestalten, daß die Fugen ein labyrinthartiges Spaltsystem bilden. Der herstellungstechnische Aufwand hierfür ist relativ hoch, ohne daß eine optimale Abdichtung erzielt würde. Toleranzen und Wärmedehnung sind zu beherrschen.

Der Erfindung liegt die Aufgabe zugrunde, hier Abhilfe zu schaffen und die Abdichtung zwischen den plattenartigen starren Bauteilen in konstruktiv einfacher Weise zu verbessern.

Zur Lösung dieser Aufgabe ist die Wärmedämmeinrichtung nach der Erfindung dadurch gekennzeichnet, daß in die Fugen, die extra geschaffen oder gewollt vergrößert sein können, Dichtelemente eingelegt sind, die einen Kern aus hochdisperser Kieselsäure, vorzugsweise versetzt mit einem Trübungsmittel, und einen den Kern umhüllenden, flexiblen Schlauch aus Glasseidefäden aufweisen, wobei die Glasseidefäden geometrische Dimensionen deutlich größer als die lungengängiger Fasern, d.h., einen Durchmesser > 3µm, vorzugsweise > 5µm haben.

Es wurde gefunden, daß auf diese konstruktiv sehr einfache Weise eine praktisch luftdichte Abdichtung zwischen den plattenartigen Formteilen erzielbar ist. Die pulverförmige, hochdisperse Kieselsäure im Schlauch verformt sich beim Zusammenfügen der Formteile, so daß sich der Schlauch flach an die jeweiligen Wände der Fugen anlegt. Dadurch wird ein Luftdurchtritt zwischen den Dichtelementen und den Fugenwänden verhindert. Ein Luftdurchtritt durch den Körper der hochdispersen Kieselsäure ist aufgrund des dichtgepackten Pulvers ebenfalls nicht möglich. Sowohl die Glasseidefäden als auch die hochdisperse Kieselsäure haben eine Temperaturfestigkeit, die den gestellten Anforderungen ohne weiteres genügt. Der fertigungstechnische Aufwand ist gering, da die Kanten der plattenartigen Formteile keiner besonderen Bearbeitung bedürfen. Auch lassen sich die Dichtelemente kostengünstig herstellen.

Die hochdisperse Kieselsäure wird verfestigt und erhält eine Konsistenz, die etwa der von geformtem feuchten Sand entspricht. Zusammengehalten wird diese Struktur von dem Schlauch aus Glasseidefäden, deren Durchmesser so gewählt ist, daß jegliche Gesundheitsgefährdung entfällt. Die Dichtelemente sind begrenzt verformbar und weisen geringe elastische Gegenkräfte auf. Ihre Formbeständigkeit läßt sich in vorteilhafter Weise noch dadurch erhöhen, daß der hochdispersen Kieselsäure als Verstärkung nicht-lungengängige, temperaturbeständige Glasfäden beigemengt werden.

Bei kasten- oder rahmenförmigem Aufbau der Wärmedämmeinrichtung ist es vorteilhaft, zwischen den plattenartigen Formteilen parallel nebeneinander verlaufende Fugen auszubilden, in die parallel nebeneinander verlaufende Dichtelemente eingelegt sind. Damit läßt sich die Dichtwirkung noch zusätzlich erhöhen.

In wesentlicher Weiterbildung der Erfindung wird vorgeschlagen, daß bei über Eck zusammenstoßenden Fugen die Dichtelemente durchgehend von einer Fuge in die andere übergehen, wobei die Umlenkstellen der Dichtelemente von Einschnürungen des Schlauches gebildet werden. Damit lassen sich die relativ unflexiblen Dichtelemente als umlaufende Dichtungen montieren, was anwendungstechnisch von besonderem Vorteil ist.

Vorzugsweise umschreiben bei kasten- oder rahmenförmigem Aufbau der Wärmedämmeinrichtung die durchgehend von einer Fuge in die andere übergehenden Dichtelemente weitere, winklig zu letzteren verlaufende Dichtelemente. Dies gewährleistet in den Eckenbereichen eine optimale Abdichtung.

Die Einschnürungen des Schlauches der Dichtelemente werden vorteilhafterweise von Steppnähten gebildet, die sich ohne weiteres in dem Glasseidefadenmaterial herstellen lassen. Ferner ist es vorteilhaft, daß der Schlauch aus flächigem Glasseidefadenmaterial besteht und eine längslaufende Verbindungsnaht aufweist. Auch dies bietet keine herstellungstechnischen Schwierigkeiten.

In wesentlicher Weiterbildung der Erfindung wird vorgeschlagen, daß der Schlauch der Dichtelemente hochtemperaturfeste Glasseidefäden enthält. Normale Glasseide unterliegt oberhalb einer Grenztemperatur von ca. 650°C einem Umwandlungsprozeß, der zur Versprödung führt. Dadurch kann sie ihre Stützfunktion für den Kern aus hochdisperser Kieselsäure mehr oder weniger einbüßen. Bei hochtemperaturfestem Glas, wie etwa bei Quarzglas, tritt dieser Umwandlungsprozeß nicht auf. Es wurde nun überraschenderweise gefunden, daß es ausreicht, eine relativ geringe Anzahl von Fäden aus hochtemperaturfestem Glas in das Schlauchmaterial einzubinden, um diesem eine dauerhafte Temperaturbeständigkeit zu verleihen.

Die Erfindung schafft ferner ein Dichtelement zum Einlegen in die Fugen von zusammengesetzen plattenartigen Formteilen aus wärmedämmendem Material, insbesondere für elektrische Speicherheizgeräte, wobei dieses Dichtelement gekennzeichnet ist durch einen Kern aus hochdisperser, vorzugsweise ein Trübungsmittel enthaltender Kieselsäure und einen den Kern umhüllenden Schlauch aus Glasseidefäden, wobei die Glasseidefäden geometrische Dimensionen größer als die lungengängiger Fasern, d.h., einen Durchmesser > 3µm, vorzugsweise > 5µm haben. Dieses Dichtelement läßt sich einfach und preisgünstig herstellen und sorgt aufgrund seiner Struktur und Verformbarkeit für eine vorzügliche Abdichtung zwischen den plattenartigen Formteilen, ohne erhöhte Anforderungen an die Gestaltung der Formteile zu stellen.

Vorteilhafte Weiterbildungen des Dichtelementes ergeben sich aus den Unteransprüche 11 bis 16.

Als erfindungswesentlich offenbart gelten auch solche Kombinationen der erfindungsgemäßen Merkmale, die von den vorstehend diskutierten Verknüpfungen abweichen.

Die Erfindung wird im folgenden anhand bevorzugter Ausführungsbeispiele im Zusammenhang mit der beiliegenden Zeichnung näher erläutert. Die Zeichnung zeigt in:
Fig. 1 einen horizontalen Teil-Schnitt durch ein elektrisches Speicherheizgerät;
Fig. 2 einen Schnitt entlang der Linie II-II in Fig.1;
Fig. 3 eine Eckengestaltung einer erfindungsgemäßen Wärmedämmeinrichtung;
Fig. 4 eine Seitenansicht eines erfindungsgemäßen Dichtelements;
Fig. 5 einen Schnitt entlang der Linie IV-IV in Fig. 4;
Fig. 6 ein erfindungsgemäßes Gasseidefädenmaterial.

Das elektrische Speicherheizgerät nach Fig. 1 besteht im wesentlichen aus einem Gehäuse 1, einem Speicherkern 2 und einer zwischen dem Speicherkern und dem Gehäuse angeordneten Wärmedämmeinrichtung, die aus plattenartigen Formteilen 3, 4 und 5 zusammengesetzt ist. Letzere bestehen aus wärmedämmendem Material. An den Stoßstellen der Formteile sind Fugen 6 und 7 ausgebildet, in die ein Dichtelement 8 eingelegt ist.

Wie aus Fig. 2 ersichtlich, geht das Dichtelement 8 von der Fuge 6 in eine rechtwinklig dazu verlaufende Fuge 9 und von hier aus in die Fuge 7 über. Dabei umschreibt es weitere Dichtelemente 10 und 11, die rechtwinklig zum Dichtelement 8 verlaufen.

Fig. 3 zeigt eine abgewandelte Ausführungsform einer Eckenkonstruktion für die erfindungsmäße Wärmedämmeinrichtung. Hier bilden drei plattenartige Formteile 12, 13 und 14 im Gehäuse 1 zwei parallel zueinander verlaufende Fugen 15 und 16, in die zwei parallel zueinander verlaufende Dichtelemente 17 und 18 eingelegt sind. Dies steigert die Dichtwirkung der Dichtelemente.

Fig. 4 zeigt in vergrößertem Maßstab das Dichtelement 8 nach den Figuren 1 und 2. Letzteres weist einen Kern 19 aus hochdisperser Kieselsäure auf, der von einem Schlauch 20 aus Glasseidefäden umhüllt ist. Die hochdisperse Kieselsäure, ggf. versetzt mit Trübungsmittel, besitzt eine pulvrige Struktur von - nach Füllverdichtung - gewisser Formbeständigkeit, die von dem Schlauch aus Glasseidefäden gestützt wird. Das Dichtelement 8 ist begrenzt verformbar und kann sich daher glatt an die Fugenwände anlegen. Dadurch wird eine sehr gute, kostengünstige sowie konstruktiv und herstellungstechnisch einfache Abdichtung geschaffen. Die nicht-lungengängigen Dimensionen der Glasseidefäden verhindern jegliche Gesundheitsgefährdung. Zur Stabilisierung der hochdispersen Kieselsäure sind in den Kern nicht-lungengängige, temperaturbeständige Fasern 21 eingelegt, wie aus Fig. 5 hervorgeht.

Die äußerst günstige Möglichkeit der Eckenumläufe wird bei dem Dichtelement 8 durch Einschnürungen 22 gewährleistet, die je von einer Steppnaht 23 gebildet werden. Der Schlauch 20 wird ggf. aus einem flächigen Glasseidefadenmaterial gebildet und weist dann nach Fig. 5 eine längslaufende Verbindungnaht 24 auf.

Trübungsmittel 27 können anch Fig. 5 der hochdispersen Kieselsäure 19 zugemengt sein, um den Wärmedämmeffekt zu verbessern.

Wie aus Fig. 6 ersichtlich, besteht der Schlauch 20 aus unterschiedlichen Glasseidefäden, nämlich aus hochtemperaturfesten Fäden 25 und aus normalen Glasseidefäden 26. Letztere sind kostengünstiger, unterliegen jedoch nach Temperaturbelastung der Gefahr der Versprödung. Die teueren Glasseidefäden 25, die beispielsweise aus Quarzglas bestehen, werden nur in relativ geringer Anzahl benötigt.

Im Rahmen der Erfindung sind durchaus Abwandlungsmöglichkeiten gegeben. Beispielsweise kann das Material des Schlauches aus reinen Quarzfäden bestehen. Ferner kann auf das Einliegen von Verstärkungsfäden in die hochdisperse Kieselsäure verzichtet werden. Wo es nicht erforderlich ist, können auch die Einschnürungen der Dichtelemente entfallen. Schließlich bietet sich abweichend von Fig. 3 eine Vielzahl von Eckengestaltungen an.

## Patentansprüche

1. Wärmedämmeinrichtung, insbesondere für elektrische Speicherheizgeräte, bei der plattenartige Formteile (3-5, 12-14) aus wärmedämmendem Material unter Bildung von Fugen (6, 7, 9; 15, 16) aneinandergesetzt sind, dadurch gekennzeichnet, daß in die Fugen (6, 7, 9; 15, 16) Dichtelemente (8, 10, 11; 17, 18) eingelegt sind, die einen Kern (19) aus hochdisperser Kieselsäure und einen den Kern umhüllenden flexiblen Schlauch (20) aus Glasseidefäden (25, 26) aufweisen, wobei die Glasseidefäden geometrische Dimensionen größer als die lungengängiger Fasern, d.h., einen Durchmesser > 3µm, vorzugsweise > 5µm haben.

2. Wärmedämmeinrichtung nach Anspruch 1, dadurch gekennzeichnet, daß der hochdispersen Kieselsäure als Verstärkung nicht-lungengängige, temperaturbeständige Glasfäden (21) und vorzugsweise Trübungsmittel (27) beigemengt sind.

3. Wärmedämmeinrichtung nach Anspruch 1 oder 2, dadurch gekennzeichnet, daß bei kasten- oder rahmenförmigem Aufbau der Einrichtung zwischen den plattenartigen Formteilen (12 bis 14) parallel nebeneinander verlaufende Fugen (15, 16) ausgebildet sind, in die parallel nebeneinander verlaufende Dichtelemente (17, 18) eingelegt sind.

4. Wärmedämmeinrichtung nach einem der Ansprüche 1 bis 3, dadurch gekennzeichnet, daß bei über Ecke zusammenstoßenden Fugen (6, 7, 9) die Dichtelemente (8) durchgehend von einer Fuge in die andere übergehen, wobei die Umlenkstellen der Dichtelemente von Einschnürungen (22) des Schlauchs (20) vorzugsweise in Form von Steppnähten (23) gebildet werden.

5. Wärmedämmeinrichtung nach Anspruch 4, dadurch gekennzeichnet, daß bei kasten- oder rahmenförmigem Aufbau der Einrichtung die durchgehend von einer Fuge (6, 7, 9) in die andere übergehenden Dichtelemente (8) weitere, winklig zu letzteren verlaufende Dichtelemente (10, 11) umschreiben.

6. Wärmedämmeinrichtung nach einem der Ansprüche 1 bis 5, dadurch gekennzeichnet, daß der Schlauch (20) mittels einer längslaufenden Verbindungsnaht (24) aus flächigem Glasseidenfadenmaterial gebildet ist und vorzugsweise hochtemperaturfeste Glasseidefäden (25) enthält

7. Dichtelement zum Einlegen in die Fugen von zusammengesetzten plattenartigen Formteilen aus wärmedämmendem Material, insbesondere für elektrische Speicherheizgeräte, gekennzeichnet durch einen Kern (19) aus hochdisperser Kieselsäure und einen den Kern umhüllenden Schlauch (20) aus Glasseidefäden (25, 26), wobei die Glasseidefäden geometrische Dimensionen größer als die lungengängiger Fasern, d.h., einen Durchmesser > 3µm, vorzugsweise > 5µm haben.

8. Dichtelement nach Anspruch 7, dadurch gekennzeichnet, daß der hochdispersen Kieselsäure als Verstärkung nicht-lungengängige, temperaturbeständige Fasern (21) und vorzugsweise Trübungsmittel (27) beigemengt sind.

9. Dichtelement nach Anspruch 7 oder 8, dadurch gekennzeichnet, daß der Schlauch (20) in Längsrichtung beabstandete, vorzugsweise von Steppnähten (23) gebildete Einschnürungen (22) aufweist.

10. Dichtelement nach einem der Ansprüche 7 bis 9, dadurch gekennzeichnet, daß der Schlauch (20) mittels einer längslaufende Verbindungsnaht (24) aus flächigem Glasseidefadenmaterial gebildet ist und vorzugsweise hochtemperaturfeste Glasseidefäden (25) enthält.
